# EUROPÄISCHE PATENTSCHRIFT

(11) **EP 4 525 223 B1**
(45) Veröffentlichungstag und Bekanntmachung des Hinweises auf die Patenterteilung: **26.11.2025**
(21) Anmeldenummer: 23197210.0
(22) Anmeldetag: 13.09.2023
(51) Int. Cl.: H01R 43/22

(54) **HALTEVORRICHTUNG, MONTAGEVORRICHTUNG MIT EINER SOLCHEN HALTEVORRICHTUNG SOWIE VERFAHREN ZUR INSBESONDERE AUTOMATISIERTEN FERTIGUNG EINES LEITUNGSSTRANGS**
HOLDING DEVICE, ASSEMBLY DEVICE WITH SUCH A HOLDING DEVICE AND METHOD, IN PARTICULAR FOR THE AUTOMATED PRODUCTION OF A LINE
DISPOSITIF DE MAINTIEN, DISPOSITIF DE MONTAGE DOTÉ D'UN TEL DISPOSITIF DE MAINTIEN ET PROCÉDÉ DE FABRICATION, EN PARTICULIER AUTOMATISÉE, D'UN FAISCEAU DE CONDUITES

(43) Veröffentlichungstag der Anmeldung: 19.03.2025
(73) Patentinhaber: LEONI Bordnetz-Systeme GmbH, 97318 Kitzingen (DE)
(72) Erfinder: GUNI, Christian, 97318 Kitzingen (DE)
(74) Vertreter: FDST Patentanwälte

(56) Entgegenhaltungen:
- WO-A1-2020/026910
- JP-A- H07 130 449
- US-A- 5 945 635

## Beschreibung

Die Erfindung betrifft eine Haltevorrichtung sowie eine Montagevorrichtung mit einer solchen Haltevorrichtung zur insbesondere automatisierten Fertigung eines vorzugsweise elektrischen Leitungsstranges. Die Erfindung betrifft weiterhin ein Verfahren zur Fertigung eines solchen Leitungsstranges mithilfe einer solchen Haltevorrichtung. Die Haltevorrichtung weist allgemein einen sich in einer Längsrichtung erstreckenden Grundkörper auf, welcher einen Haltebereich zur Aufnahme einer endseitig an dem Leitungsstrang angeordneten Anschlusskomponente aufweist.

Der Leitungsstrang weist regelmäßig eine Vielzahl von einzelnen Leitungskomponenten, insbesondere elektrische Einzelleitungen auf. Der Leitungsstrang ist weiterhin bevorzugt verzweigt ausgebildet und bildet einen Kabelsatz aus. Der Leitungsstrang ist zur Montage in einem Kraftfahrzeug vorgesehen und im montierten Zustand in einem solchen Kraftfahrzeug angeordnet.

Aus der DE 10 2017 206 139 A1 sowie der DE 10 2017 206 140 A1 sind jeweils Verfahren zum automatisierten Herstellen eines Kabelsatzes zu entnehmen. Unter anderem ist hierbei vorgesehen, dass endseitig an Teilsträngen des Kabelsatzes angebrachte Stecker in einer als Transporter bezeichneten Haltevorrichtung aufgenommen werden und mit diesen entlang von Schienen verschoben werden, um den Kabelsatz in eine gewünschte verzweigte Struktur zu bringen. In einem nachfolgenden Prozessschritt werden beispielsweise die Einzelleitungen gemeinsam von einer Bandierung umgeben.

Aus der DE 10 2022 101 493 A1 ist eine Herstellervorrichtung zum Herstellen eines Kabelbaums zu entnehmen, bei dem der Kabelbaum mithilfe von Haltevorrichtungen an einer Rahmeneinheit fixiert ist. Die endseitigen an einem jeweiligen Leitungsstrang angebrachten Stecker sind beispielsweise über eine Spannfeder am Rahmen gehalten, sodass die einzelnen Teilstränge gespannt gehalten sind. Auch hierbei ist eine Umwicklung und Bandierung der Teilstränge vorgesehen.

Speziell bei der Umwicklung des Leitungsstranges wird dieser mechanisch belastet und es können hierbei Zugbeanspruchungen auftreten, die zu einer Belastung der im Stecker an Kontaktelementen angeschlossenen Leitungsenden führen können, sodass die Gefahr Beeinträchtigung der Kontaktierung der Leitungsenden besteht.

Aus JP H07 130449 A ist eine Haltevorrichtung für einen Steckverbinder bei der Kabelsatzfertigung zu entnehmen, wobei die Haltevorrichtung Verriegelungselemente zur Verriegelung des Steckverbinders aufweist.

US 5 945 635 A zeigt ein Kabelbrett für die Herstellung eines Kabelbaums, auf dem Halter angebracht sind, über die Leitungen miteinander verbunden werden können.

WO 2020 / 026910 A1 zeigt einen Halter für einen Stecker für die Herstellung eines Kabelbaums, wobei der Stecker in eine Öffnung des Halters entgegen der Federkraft einer Feder eingesetzt werden kann.

Ausgehend hiervon liegt der Erfindung die Aufgabe zugrunde, eine insbesondere automatisierte Herstellung von insbesondere elektrischen Leitungssträngen zu ermöglichen, bei der der hergestellte Leitungsstrang vorgegebenen Qualitätskriterien genügt und bei der insbesondere eine zuverlässige Kontaktverbindung der Leitungsenden gewährleistet ist.

Die Aufgabe wird gemäß der Erfindung gelöst durch eine Haltevorrichtung mit den Merkmalen des Anspruchs 1, die für die insbesondere automatisierte Fertigung eines bevorzugt elektrischen Leitungsstrangs ausgebildet und auch eingesetzt ist. Der Leitungsstrang weist typischerweise mehrere insbesondere elektrische Leitungskomponenten, wie beispielsweise einzelne elektrische Adern auf. Die Aufgabe wird gemäß der Erfindung weiterhin gelöst durch eine Montagevorrichtung mit zumindest einer solchen Haltevorrichtung sowie durch ein Verfahren zur Fertigung eines solchen Leitungsstrangs.

Die nachfolgend im Hinblick auf die Haltevorrichtung angeführten und bevorzugten Ausgestaltungen sind sinngemäß auch auf die Montagevorrichtung und das Verfahren zu übertragen sowie umgekehrt.

Bei dem Leitungsstrang handelt es sich insbesondere um einen verzweigten Kabelstrang, auch als Kabelsatz oder Kabelbaum bezeichnet. Neben elektrischen Leitungskomponenten weist der Leitungsstrang vorzugsweise keine weiteren Leitungskomponenten auf. Alternativ oder ergänzend weist er optische Leitungen oder Fluidleitungen auf. An zumindest einem Ende und vorzugsweise an mehreren Enden des Leitungsstrangs ist endseitig eine Anschlusskomponente, insbesondere ein elektrischer Stecker angebracht. Der Stecker weist allgemein ein Steckergehäuse mit darin einliegenden Kontaktelementen, beispielsweise Crimpkontakte auf, an die Leitungsenden der einzelnen Leitungskomponenten elektrisch kontaktiert sind. Alternativ, insbesondere bei nicht elektrischen Leitungstypen, handelt es sich bei der Anschlusskomponente um ein sonstiges Kontaktelement oder um sonstige Anschlusskomponenten, Kupplungen oder Fittings. Allgemein dient die Anschlusskomponente zum Anschluss des Leitungsstrangs an eine weitere, insbesondere elektrische Komponente, die wiederum beispielsweise ein Leitungsstrang oder auch ein elektrisches Gerät ist.

Die Haltevorrichtung weist einen Grundkörper auf, welcher sich von einem rückwärtigen Ende zu einem vorderen Ende in einer Längsrichtung erstreckt. Die Längsrichtung entspricht dabei der Längsrichtung des Leitungsstrangs bzw. der Längsrichtung eines an der Anschlusskomponente angeschlossenen Teilstrangs.

Im Grundkörper ist ein Halter angeordnet, welcher einen Haltebereich zur temporären Fixierung der Anschlusskomponente aufweist. Bei im Halter einliegendem Leitungsstrang erstreckt sich dieser ausgehend von der Anschlusskomponente in Längsrichtung und damit in Richtung zu dem vorderen Ende des Grundkörpers und verlässt diesen Grundkörper, reicht also über diesen hinaus.

Zur temporären Fixierung ist bevorzugt ein Halteelement angeordnet, welches insbesondere lösbar am Halter befestigt werden kann, so dass also die Anschlusskomponente in den Halter eingelegt und im Halter fixiert werden kann. Bei dem Halteelement handelt es sich beispielsweise um eine Art Deckel oder auch eine Klemmlasche, welche zumindest einen Teil des vorzugsweise nach oben offenen Haltebereichs überdeckt und dadurch die Anschlusskomponente im Haltebereich fixiert.

Um bei der insbesondere automatisierten Fertigung des Leitungsstrangs, speziell beispielsweise bei einer Umwicklung des Leitungsstrangs mit einer Bandierung eine vorgegebene Qualität des Leitungsstrangs zu gewährleisten, und insbesondere Schädigungen beispielsweise infolge der Zugbelastungen beim Umwickeln zu vermeiden, ist zumindest eine und sind vorzugsweise beide der nachfolgenden Maßnahmen vorgesehen:
a) Der Halter ist am Grundkörper in Längsrichtung, also vom rückwärtigen Ende zum vorderen Ende hin, verschieblich und entgegen einer Federkraft elastisch gelagert. Die Federkraft wirkt daher entgegen der Längsrichtung. Bei eingesetztem Leitungsstrang wird eine Zugkraft auf den Halter entgegen der Längsrichtung und entgegen der Federkraft ausgeübt. Der Leitungsstrang ist typischerweise mit seinen Enden durch geeignete Halteelemente gespannt gehalten.
   Die Federkraft kann mechanisch, pneumatisch oder auch hydraulisch ausgeübt werden. Bevorzugt wird sie mechanisch ausgeübt und es ist zumindest ein Federelement angeordnet. Dieses ist beispielsweise als Druckfeder oder als Zugfeder ausgebildet. Der Grundkörper bildet insbesondere eine Art Führungskanal für den Halter aus, welcher im Querschnitt betrachtet beispielsweise U-förmig ausgebildet ist. In diesem Führungskanal ist der Halter insbesondere passgenau eingesetzt. Durch die elastische Lagerung des Halters werden bei der Fertigung auftretende Zugkräfte aufgenommen und damit wird die Anschlusskomponente von derartigen Zugbeanspruchungen zumindest entlastet, sodass die Beanspruchung geringer ist und damit die Gefahr einer Schädigung der Anschlusskomponente, insbesondere die Gefahr der Beeinträchtigung der Kontaktverbindung zwischen den Leitungsenden und den Kontaktelementen, zumindest verringert ist.
b) Es ist ein lösbares Sicherungselement angebracht, welches eine Bewegung der Anschlusskomponente und insbesondere des Halters in Längsrichtung begrenzt oder verhindert, bis eine vorgegebene, auf das Sicherungselement insbesondere in Längsrichtung wirkenden Kraft überschritten wird. In diesem Fall löst das Sicherungselement aus. Die Kraft wird dabei durch eine auf den Leitungsstrang und damit auf die Anschlusskomponenten wirkende Zugkraft erzeugt, über die die Anschlusskomponente und mit ihr der Halter in Längsrichtung gezogen wird.
   Bei dem Sicherungselement handelt es sich insofern um eine lösbare Sperre für die Längsbewegung der Anschlusskomponente und insbesondere auch des Halters in Längsrichtung. Beim Auslösen des Sicherungselements wird diese Sperre freigegeben und die Anschlusskomponente und bevorzugt der gesamte Halter kann (weiter) in Längsrichtung versetzt werden. Das Auslösen des Sicherungselements zeigt daher eine Überschreitung einer maximal zulässigen Zugbeanspruchung an. Das Auslösen des Sicherungselements ist registrierbar, insbesondere auch im Nachhinein registrierbar, sodass also das Überschreiten einer vorgegebenen Zugbeanspruchung erfasst wird. Ein entsprechender Leitungsstrang kann im Rahmen einer Qualitätskontrolle aussortiert werden oder zumindest einer Nachprüfung unterzogen werden, um die gewünschten Qualitätsanforderungen zu gewährleisten.

In beiden Fällen ist daher die Haltevorrichtung selbst dazu eingerichtet, die gewünschte Qualität des Leitungsstrangs sicherzustellen. Hierzu ist der Halter gegen die Federkraft verschieblich innerhalb des Grundkörpers angeordnet und/oder das Sicherungselement ist Teil der Haltevorrichtung, welches auslöst wenn die Anschlusskomponente bzw. der Halter mit einer zu großen Zugkraft gegen die durch das Sicherungselement gebildete Sperre gezogen wird.

In bevorzugter Ausgestaltung sind beide Varianten miteinander kombiniert. Dies bedeutet, dass der Halter gegen die elastische Federkraft gelagert ist und gleichzeitig bei Überschreiten einer vorbestimmten Zugkraft das Sicherungselement auslöst.

Der Halter muss bei beiden Varianten nicht zwingend permanent am Sicherungselement anliegen. Alternativ ist - in einem unbelasteten Zustand - der Halter zunächst beabstandet vom Sicherungselement und kommt erst im Falle einer Zugbelastung zum (temporären) Anliegen an das Sicherungselement.

Die erfindungsgemäße Montagevorrichtung weist zumindest eine solche Haltevorrichtung auf. Der Leitungsstrang wird an der Montagevorrichtung allgemein gehalten, wobei zumindest ein Ende des Leitungsstrangs in einer solchen Montagevorrichtung einliegt.

Die Montagevorrichtung weist bevorzugt einen Träger auf, welcher beispielsweise als Rahmen oder auch als Montagebrett ausgebildet ist, auf dem mehrere beispielsweise vom Montagebrett abstehende Halteelemente angebracht sind, die den Leitungsstrang insbesondere entsprechend einer vorgegebenen, verzweigten Verlegegeometrie fixieren und halten. Die Halteelemente sind typischerweise nach Art von Stiften oder Gabeln ausgebildet, sodass der Leitungsstrang beabstandet vom Träger auf einer höheren Ebene gehalten wird. Hierdurch können die einzelnen Einzelkomponenten des Leitungsstrang mit einer Bandierung umgeben werden.

Die Haltevorrichtung ist also allgemein lediglich zum Halten der endseitig am Leitungsstrang angebrachten Anschlusskomponente ausgebildet. Sie ist insbesondere jeweils lediglich zum Halten einer einzigen Anschlusskomponente ausgebildet. Speziell ist die Haltevorrichtung zur Befestigung an einem beispielsweise stiftförmigen Halteelement einer solchen Montagevorrichtung ausgebildet.

Bei dem Leitungsstrang handelt es sich insbesondere um einen verzweigten Leitungsstrang mit mehreren Teilsträngen. Üblicherweise zweigen von einem Hauptstrang Nebenstränge ab. Speziell handelt es sich um einen zumindest teilweise vorkonfektionierten Kabelsatz, bei dem endseitig an den Teilsträngen Anschlusskomponenten, insbesondere Stecker angebracht sind. Bevorzugt ist jedem Teilstrang zumindest eine solche Haltevorrichtung zugeordnet. Durch den elastisch gelagerten Halter wird auf einen jeweiligen Teilstrang oder insgesamt auf den Leitungsstrang eine Spannkraft auf den Halter und damit über die Anschlusskomponente auf den Leitungsstrang ausgeübt. Hierdurch wird der Leitungsstrang gespannt gehalten. Gleichzeitig dient die elastische Lagerung als Längen-Toleranzausgleich.

Beim Herstellungsverfahren wird der Leitungsstrang mit seiner endseitig angebrachten Anschlusskomponente, insbesondere Stecker, in die Haltevorrichtung eingelegt. Bei einem verzweigten Kabelsatz werden mehrere Enden des verzweigten Leitungsstrangs in jeweils eine Haltevorrichtung eingelegt. Bei einer Zugbelastung auf den Leitungsstrang wird bei der ersten Variante der Halter gegen die Federkraft elastisch in Längsrichtung innerhalb des Körpers verschoben. Alternativ oder ergänzend ist am Grundkörper ein Sicherungselement angebracht, welches bei Überschreiten der vorgegebenen und auf das Sicherungselement in Längsrichtung wirkenden (Zug-) Kraft auslöst. Die Kraft wird dabei infolge der auf den Leitungsstrang einwirkenden Zugbelastung ausgeübt.

Der Grundkörper weist vorzugsweise eine vordere Wand auf, gegen die der Halter in Längsrichtung verfahrbar ist. Die vordere Wand bildet somit eine in Längsrichtung wirkende Sperre für den Halter.

Vorzugsweise ist zwischen der vorderen Wand und dem Halter zumindest ein Federelement angeordnet. Hierbei handelt es sich um eine Druckfeder. Alternativ hierzu besteht auch die Möglichkeit, dass eine Zugfeder zwischen dem Halter und einem hinteren Bereich des Grundkörpers angeordnet ist.

Der Halter ist bevorzugt nach Art eines Schlittens angeordnet, sodass er linear geführt innerhalb des Grundkörper verschiebbar ist. Hierzu bildet der Grundkörper beispielsweise Führungsstrukturen aus.

In einer bevorzugter Ausgestaltung ist der Halter und speziell der Schlitten entlang von zumindest einem Führungsbolzen verschiebbar, wobei das Federelement um den Führungsbolzen herum angeordnet ist.

Der Führungsbolzen ist zweckdienlicherweise in der vorderen Wand gelagert. Hierdurch ist eine zuverlässige Führung des Halters gewährleistet.

In zweckdienlicher Ausgestaltung ist die vordere Wand Teil des zuvor erwähnten Sicherungselements und ist lösbar am Grundkörper befestigt. Dies bedeutet, dass bei Übersteigen der vorgegebenen Zugkraft die vordere Wand vom Grundkörper gelöst wird und den Halter freigibt, so dass sie keine Sperre mehr bildet für die Längsbewegung des Halters. Die Anschlusskomponente ist hierbei insbesondere fest in dem Aufnahmebereich des Halters fixiert und verlässt den Halter nicht.

In einer alternativen Ausgestaltung weist der Halter selbst eine solche vordere, lösbare Wand auf, die lösbar und Teil des Sicherungselements ist. In diesem Fall wird daher bei Überschreiten der vorgegebenen Kraft die Anschlusskomponente vom Halter freigegeben und kann diesen verlassen.

Allgemein ist bei einer solchen alternativen Ausgestaltung das Sicherungselement am Halter angebracht und gibt bei Überschreiten der vorgegebenen Kraft (lediglich) die Anschlusskomponente frei, so dass diese den Halter verlassen kann.

Bei der Ausgestaltung, bei der die Bewegung des Halters durch das Sicherungselement bis zum Erreichen der vorgegebenen Kraft begrenzt ist, ist das Sicherungselement am Grundkörper angebracht.

**In** bevorzugter Ausgestaltung weist das Sicherungselement ein lösbares Sperrelement auf, welches bevorzugt quer zur Längsrichtung orientiert und damit quer zur Längsrichtung wirksam ist. Dieses Sperrelement wird bei Überschreitung der vorgegebenen Zugkraft gelöst, sodass also im Auslösefall der Verschiebeweg für den Halter bzw. für die Anschlusskomponente freigegeben wird.

Bei dem Sperrelement kann es sich um ein elektrisches, magnetisches, pneumatisches und insbesondere um ein mechanisches Sperrelement handeln. Bei einem magnetischen Sperrelement wird das Sicherungselement beispielsweise über eine Magnetkraft in der gewünschten Sperrposition gehalten.

Das Auslösen des Sperrelements erfolgt gemäß einer ersten Variante gesteuert, insbesondere wenn beispielsweise eine überhöhte Zugbelastung detektiert wird. Diese wird beispielsweise aktiv mit einem geeigneten Sensorelement, beispielsweise einem Kraftsensor erfasst. Über ein entsprechendes Steuersignal wird dann das Sperrelement gelöst.

Alternativ hierzu wird auf eine solche aktive Steuerung und Erfassung der Zugbelastung verzichtet und das lösbare Sperrelement wirkt rein passiv. Dies bedeutet, dass das Sperrelement automatisch durch die auf das Sperrelement in Längsrichtung einwirkende Kraft gelöst wird, wenn diese Kraft einen vorgegebenen Wert übersteigt.

Das Sperrelement bildet dabei in einer Ausführungsvariante unmittelbar das Sicherungselement aus. Das Sperrelement ist beispielsweise nach Art einer Schranke oder Bolzen ausgebildet, welcher die Sperre für den Halter bzw. die Anschlusskomponente bildet.

Bevorzugt weist das Sperrelement einen (quer-) verschieblichen Sperrriegel auf, über den das Sicherungselement bis zur Überschreitung der vorgegebenen Zugkraft am Grundkörper gehalten ist.

Der Sperrriegel ist bevorzugt in Querrichtung elastisch gehalten und zwar insbesondere mechanisch entgegen der Federkraft einer Sperrfeder.

Bevorzugt wird die vordere Wand über den Sperrriegel lösbar am Grundkörper fixiert. Sperrriegel und vordere Wand bilden in diesem Fall das Sicherungselement aus. Alternativ hierzu wird eine vordere Wand des Halters über den Sperrriegel lösbar am restlichen Halter gehalten.

Das zumindest eine Sperrelement und insbesondere der zumindest eine Sperrriegel sind vorzugsweise im Grundkörper integriert und greifen federnd in die vordere Wand ein. Alternativ sind sie in der vorderen Wand integriert und greifen federnd in den Grundkörper ein. Speziell ist an gegenüberliegenden randseitigen Stirnseiten der vorderen Wand jeweils zumindest ein Sperrelement angeordnet. Hierzu sind in die vordere Wand von den Stirnseiten her Bohrungen eingebracht, in die der beispielsweise nach Art eines Sperrbolzens ausgebildete Sperrriegel federbelastet eingreift. Ein vorderes Ende des Sperrriegels ist hierbei geeignet beispielsweise angeschrägt oder gerundet ausgebildet, sodass eine in Längsrichtung wirkende Kraft eine radiale Kraftkomponente erzeugt, die den Sperrriegel radial wegdrückt, so dass die Sperre gelöst wird.

Die vordere Wand ist bevorzugt über einen Sicherungsfaden mit dem Grundkörper verbunden, so dass also bei einem Auslösen und Trennen der vorderen Wand vom Grundkörper diese über den Sicherungsfaden mit dem Grundkörper weiterhin verbunden ist und beim Auslösen nicht unkontrolliert in den Raum gestoßen wird. Bei der Ausführungsvariante, bei der eine vordere Wand des Halters lösbar ist, ist diese über den Sicherungsfaden mit dem restlichen Halter verbunden.

Die vordere Wand kann in einfacher Weise nachfolgend zu einem Auslösen wieder in den Grundkörper eingesetzt werden. Die vordere Wand ist insofern reversibel lösbar am Grundkörper befestigt, so dass auch nach einem Auslösen die Haltevorrichtung wieder ertüchtigt und verwendet werden kann.

Die Federkraft für die elastische Lagerung des Halters ist derart gewählt und das Sicherungselement ist derart ausgebildet, dass dieses erst auslöst, wenn ein bestimmter Wert der Federkraft überschritten wird. Bei der Ausgestaltung mit dem Federelement zur Ausübung der Federkraft ist beispielsweise die Federhärte des Federelements geeignet gewählt, sodass zunächst ein Verschieben des Halters in Längsrichtung möglich ist, bis die Federkraft die vorgegebene Zugkraft übersteigt. Alternativ hierzu besteht auch die Möglichkeit, dass eine Federhärte des Federelements so gering bemessen ist, dass die durch das Federelement erzeugte Federkraft die vorgegebene Zugkraftkraft zu keinem Zeitpunkt überschreitet. Vielmehr verfährt in diesem Fall der Halter bis zu einer Endposition, bei der beispielsweise das Federelement vollständig komprimiert ist, und drückt dann auf das Sicherungselement.

In bevorzugter Ausgestaltung ist die Haltevorrichtung derart ausgebildet, dass im Falle eines auslösenden Sicherungselements der Halter den Grundkörper verlässt. Der Halter wird durch die ausgeübte Zugkraft daher aus dem Grundkörper herausgezogen. Eine Überschreitung der maximal zulässigen Zugkraft kann daher in einfacher Weise sofort festgestellt werden, da der Halter sich nicht mehr im Grundkörper befindet.

Alternativ hierzu verbleibt der Halter auch nach einem Lösen des Sperrelements innerhalb des Grundkörpers. Das Auslösen des Sperrelements bleibt hierbei dadurch registrierbar, dass das Sperrelement und speziell die vordere Wand nicht mehr am Grundkörper gehalten ist. Bei dieser Variante ist insbesondere ein Anschlag ausgebildet, welcher verhindert, dass der Halter den Grundkörper verlässt. Der Anschlag ist dabei im Verfahrweg des Halters angeordnet.

Gemäß einer bevorzugten Variante weist der Grundkörper ein erstes bevorzugt als Führungsnut ausgebildetes Führungselement auf. Der Halter weist ein zweites, bevorzugt als ein Führungssteg oder Führungsnoppen ausgebildetes Führungselement auf, welches insbesondere seitlich oder bodenseitig am Halter ausgebildet ist. Die beiden Führungselemente bilden insbesondere eine Linearführung.

Bevorzugt ist der Anschlag in der Führungsnut angeordnet, beispielsweise an einem vorderen Ende des Grundkörpers. Speziell bildet das zuvor beschriebene Sperrelement, insbesondere der Sperrriegel den Anschlag aus. Das Sperrelement greift daher in die Führungsnut ein und bildet den Anschlag aus.

Der Führungssteg bzw. eine Führungsnoppe ist bevorzugt nur in einem hinteren Teilbereich des Halters ausgebildet, so dass dieser im Auslösefall zumindest ein Stück weit über die durch das Sicherungselement gebildete Sperre hinweg gleiten kann, jedoch weiterhin im Grundkörper festgehalten ist und aus diesem nicht herausfallen kann.

In beiden Fällen, also sowohl bei der Variante, bei der der Halter den Grundkörper verlässt, als auch bei der Variante, bei der er im Grundkörper verbleibt, ist der Halter wieder reversibel in den Grundkörper insbesondere an eine definierte Ausgangsposition einsetzbar, so dass er wieder verwendbar ist.

Ein Ausführungsbeispiel der Erfindung wird nachfolgend anhand der Figuren näher erläutert. Diese zeigen in vereinfachten Darstellungen:
- FIG 1: eine perspektivische Darstellung einer Haltevorrichtung mit darin einliegender Anschlusskomponente, die als Stecker ausgebildet ist,
- FIG 2: einen Längsschnitt durch die Haltevorrichtung gemäß FIG 1, ohne Anschlusskomponente,
- FIG 3: einen Querschnitt durch die Haltevorrichtung gemäß FIG 1 im Bereich einer vorderen Wand, die zugleich als Sicherungselement ausgebildet ist,
- FIG 4: eine Aufsicht auf eine schematisiert dargestellte Montagevorrichtung.

Eine in den Figuren 1 bis 3 dargestellte Haltevorrichtung 2 weist einen Grundkörper 4 sowie einen darin in einer Längsrichtung L verschieblich gelagerten Halter 6 auf. Der Halter 6 weist einen Haltebereich 8 auf, welcher zur Aufnahme und zur Fixierung einer Anschlusskomponente 10 (vergleiche FIG 1), insbesondere eines Steckers, speziell eines Steckergehäuses ausgebildet ist. Im Ausführungsbeispiel wird die Anschlusskomponente 10 über ein Halteelement 12 im Haltebereich 8 gesichert, welcher im Ausführungsbeispiel nach oben offen ist. Der Haltebereich 8 fixiert die Anschlusskomponente 10 in Längsrichtung L formschlüssig, sodass also bei einer in Längsrichtung L wirkenden Zugkraft auf die Anschlusskomponente 10 diese Zugkraft auf den Halter 6 übertragen wird. Das Halteelement 12 ist lösbar am Halter 6 fixierbar. Es überdeckt einen Teilbereich des Haltebereichs 8 und ist beispielsweise mit einer Schraube am Halter 6 befestigt.

Der Grundkörper 4 erstreckt sich in Längsrichtung L von einem rückwärtigen Ende 4A bis zu einem vorderen Ende 4B. Im Ausführungsbeispiel bildet der Grundkörper 4 einen Führungskanal für den Halter 6 aus, in dem dieser insbesondere passgenau geführt ist. Speziell ist der Grundkörper 4 im Querschnitt U-förmig ausgebildet und innerhalb des offenen U-Bereichs ist der Halter 6 angeordnet.

Am vorderen Ende 4B ist eine vordere Wand 14 als ein separates Element angebracht, welches den durch den Grundkörper 4 ausgebildeten Führungskanal in Längsrichtung L nach vorne verschließt. Die vordere Wand 14 ist dabei gemäß der dargestellten Ausführungsvariante lösbar angeordnet und zwar derart, dass sie bei Überschreiten einer vorgegebenen, in Längsrichtung L wirkenden Kraft gelöst wird, sodass sie vom Grundkörper 4 getrennt wird. Insofern bildet diese vordere Wand 14 ein Teilelement eines Sicherungselements 16, welches bei Überschreiten einer vorgegebenen, auf den Halter 6 einwirkenden und in Längsrichtung L wirkenden (Zug-) Kraft auslöst.

Der Halter 6 weist bevorzugt eine zu dem Führungskanal des Grundkörpers 4 komplementäre Querschnittskontur auf. Insbesondere weist der Grundkörper 4 und damit der Führungskanal zumindest eine Führungsnut 17 oder alternativ einen Führungssteg als erstes Führungselement auf, welches beispielsweise bodenseitig oder auch randseitig angeordnet ist. Gemäß den Figuren 1 bis 3 sind zweigegenüberliegende randseitige Führungsnuten 17 ausgebildet. Korrespondierend hierzu weist der Halter 6 bevorzugt komplementär zumindest einen Führungssteg bzw. eine Führungsnut als zweites Führungselement auf (in den Figuren nicht zu erkennen).

Alternativ oder ergänzend ist - wie im Ausführungsbeispiel dargestellt - der Halter 6 entlang von vorzugsweise zwei Führungsbolzen 18 geführt, die sich in Längsrichtung L erstrecken. Wie insbesondere anhand der FIG 2 zu entnehmen ist, ist ein jeweiliger Führungsbolzen 18 in einer Bohrung des Halters 6 mit seinem einen Ende und mit seinem anderen Ende in einer jeweiligen Bohrung in der vorderen Wand 14 gelagert. Um einen jeweiligen Führungsbolzen 18 herum ist ein als Druckfeder ausgebildetes Federelement 20 angeordnet, sodass dieses zwischen der vorderen Wand 6B und dem Halter 6 wirksam ist und auf diesen eine Drucckraft entgegen der Längsrichtung L ausübt (vgl. FIG 2). Der Halter 6 ist daher innerhalb des Grundkörpers 4 gegen die elastische Rückstellkraft dieses Federelements 20 verschieblich gelagert.

Die vordere Wand 14 ist als Teil des Sicherungselements 16 über zwei gegenüberliegende und in Querrichtung orientierte Sperrelemente 22 gesichert. Diese Sperrelemente 22 sind dabei derart ausgebildet, dass sie die vordere Wand bei Überschreiten einer vorgegebenen, auf den Halter 6 und damit mittelbar auch auf die vordere Wand 14 einwirkenden Zugkraft freigeben.

Im Ausführungsbeispiel weisen die Sperrelemente 22 einen gegen eine Sperrfeder 24 elastisch gelagerten Sperrriegel 26 auf, welcher im Ausführungsbeispiel durch eine Kugel gebildet ist. Grundsätzlich könnte dieser auch als ein bolzenförmiges Element ausgebildet sein. Das Sperrelement 22 weist neben dem Sperrriegel 26 und der Sperrfeder 24 noch eine Hülse 28 auf, die insbesondere als eine Schraubenhülse ausgebildet ist, welche von außen in eine entsprechende Gewindebohrung in eine jeweilige Seitenwand des Grundkörpers 4 einschraubbar ist. Innerhalb dieser Hülse 28 sind Sperrfeder 24 und Sperrriegel 26 gelagert. Alternativ zu dieser Ausgestaltung sind beispielsweise Sperrriegel 26 und Sperrfeder 24 unmittelbar in einem Sackloch gelagert.

Die vordere Wand 6A weist an ihren gegenüberliegenden Stirnwänden jeweils eine Einbuchtung, beispielsweise ein Sackloch oder auch eine Mulde auf, in die die den Sperrriegel 26 bildende Kugel mithilfe der Sperrfeder 24 hineingedrückt wird. Bei Überschreiten einer in Längsrichtung L wirkenden Kraft wird die axiale Kraftkomponente zumindest teilweise in eine radiale Kraftkomponente umgewandelt, welche den Sperrriegel 26 in Querrichtung nach außen drückt, sodass die vordere Wand 14 und damit das Sicherungselement 16 insgesamt auslöst und damit den Führungskanal für den Halter 6 freigibt.

Bei einer alternativen, hier nicht näher dargestellten Variante dient das Sicherungselement 16 lediglich als Sperre für die Anschlusskomponente 10, die im Haltebereich 8 einliegt. Bei Übersteigen der vordefinierten Kraft löst das Sicherungselement 16 aus und gibt lediglich die Anschlusskomponente 10 frei, so dass diese den Haltebereich 8 verlassen kann.

Wie aus FIG 1 oder FIG 3 erkennbar ist, greift zumindest eines der Sperrelemente 22 in die Führungsnut 17 ein. D.h. das Sperrelement 22 ist von der Seite her durch die Wand des Grundkörpers 4 und durch die Führungsnut 17 hindurchgeführt. Das Sperrelement bildet daher einen Anschlag für den Halter 6 aus, speziell für den randseitig abstehenden Führungssteg des Halters 6. Dieser verhindert im Auslösefall, dass der Halter 6 aus dem Grundkörper 4 herausfällt.

Gemäß einer alternativen Ausgestaltung ist auf einen solchen Anschlag verzichtet, so dass im Auslösefall der Halter 6 aus dem Grundkörper 4 herausfällt. Hierzu weist der Halter 6 beispielsweise gerade keinen seitlich abstehenden Führungssteg auf, welcher in die Führungsnut 17 greift.

Gemäß einer alternativen, hier nicht dargestellten Ausgestaltung weist die Haltevorrichtung 2 kein lösbares Sicherungselement 16 auf. Insbesondere ist die Wand 14 nicht lösbar und fester Bestandteil des Grundkörpers 4. Der Halter 6 stützt sich bei dieser Variante lediglich elastisch entgegen einer Federkraft ab, die insbesondere durch das zuvor beschriebene Federelement 20 ausgeübt wird. Die Haltevorrichtung 2 ist hierbei - bis auf die Merkmale für das Sicherungselement 16 (insbesondere lösbare Wand 14, Sperrelement 22, Sicherungsfaden 38 - bevorzugt identisch oder zumindest weitgehen identisch zu der in den Figuren beschriebenen Ausgestaltung ausgebildet.

FIG 4 zeigt eine Montagevorrichtung 30 mit einem insbesondere als Verlegebrett ausgebildeten Träger 32. Die Montagevorrichtung 30 dient zum Konfektionieren eines insbesondere verzweigten Leitungsstrangs 36. Im Ausführungsbeispiel weist dieser mehrere Teilstränge auf, die sich beispielsweise kreuzen. Ein jeder Teilstrang weist beispielsweise zwei gegenüberliegende Enden auf.

Auf dem Träger 32 sind mehrere Halteelemente 34 befestigt, welche insbesondere nach Art von nach oben von dem Träger 32 abstehende Stifte oder Gabeln ausgebildet sind. Diese sind dazu ausgebildet, jeweils ein Ende des Leitungsstrangs 36 zu fixieren. Im Ausführungsbeispiel ist an jedem Leitungsende jeweils ein Stecker als Anschlusskomponente 10 angebracht. An jeweils einem Ende eines jeweiligen Teilstrang ist die jeweilige Anschlusskomponente 10 in der zuvor beschriebenen Haltevorrichtung 2 aufgenommen. An den anderen Enden ist die Anschlusskomponente 10 im gezeigten Ausführungsbeispiel demgegenüber direkt am jeweiligen Halteelement 34 gehalten.

Bei der Montage wird zunächst der verzweigte Leitungsstrang 36, welcher als vorkonfigurierter Kabelsatz ausgebildet ist, auf dem Träger 32 angebracht. Hierzu werden die zuvor an den Enden des Leitungsstrangs 36 angebrachten Anschlusskomponente 10 an den Halteelementen 34 befestigt, wobei zumindest ein Teil der Anschlusskomponente 10 in eine jeweilige Haltevorrichtung 2 eingelegt wird.

In einem nachfolgenden Montageschritt wird der Leitungsstrang 36 einem weiteren Konfektionierschritt unterzogen und insbesondere zumindest bereichsweise mit einer Bandierung versehen. Hierzu wird ein Band um einen jeweiligen Teilabschnitt des aus mehreren einzelnen Leitungskomponenten bestehenden Leitungsstrangs 36 gewickelt. Dies erfolgt bevorzugt voll automatisiert mit einer geeigneten Wickelvorrichtung. Hierbei - also allgemein bei dem weiteren Konfektionierschritt - werden Zugkräfte auf den Leitungsstrang 36 ausgeübt. Diese werden zumindest teilweise durch die elastische Lagerung der Halter 6 kompensiert. Übersteigt die Zugbeanspruchung jedoch eine vorgegebene Zugkraft, so löst das Sicherungselement 16 aus. Im Ausführungsbeispiel wird die vordere Wand 14 vom restlichen Grundkörper 4 getrennt. Der Halter 6 wird gemäß einer bevorzugten Variante aufgrund der ausgeübten Zugkraft aus dem Grundkörper 4 vollständig herausgezogen, ist also nicht mehr im Grundkörper 4 enthalten. Das Auslösen des Sicherungselements 16 ist daher ohne Weiteres zu erkennen und ein solcher Leitungsstrang 36 kann einer Nachbearbeitung zur Sicherung der geforderten Qualität zugeführt oder auch aussortiert werden. Alternativ verbleibt der Halter 6 im Grundkörper 6, indem er beispielsweise durch den zuvor beschriebenen und durch das Sperrelement 22 gebildeten Anschlag gehalten wird.

Die vordere Wand 14 ist insbesondere über einen Sicherungsfaden 38 mit dem Grundkörper 4 verbunden (vgl. FIG 1), so dass die vordere Wand 14 am Grundkörper 4 unverlierbar gehalten ist und bei einem Auslösen nicht unkontrolliert im Raum umherfliegt.

### Bezugszeichenliste

- 2: Haltevorrichtung
- 4: Grundkörper
- 4A: hinteres Ende
- 4B: vorderes Ende
- 6: Halter
- 8: Haltebereich
- 10: Anschlusskomponente
- 12: Halteelement
- 14: vordere Wand
- 16: Sicherungselement
- 17: Führungsnut
- 18: Führungsbolzen
- 20: Federelement
- 22: Sperrelement
- 24: Sperrfeder
- 26: Sperrriegel
- 28: Hülse
- 30: Montagevorrichtung
- 32: Träger
- 34: Halteelement
- 36: Leitungsstrang
- 38: Sicherungsfaden

- L: Längsrichtung

## Patentansprüche

1. Haltevorrichtung (2) für die insbesondere automatisierte Fertigung eines insbesondere elektrischen Leitungsstrangs (36), welcher endseitig eine Anschlusskomponente (10) aufweist, mit einem Grundkörper (4), welcher sich von einem rückwärtigen Ende (4A) zu einem vorderen Ende (4B in einer Längsrichtung (L) erstreckt sowie mit einem Halter (6), der einen Haltebereich (8) zur Fixierung der Anschlusskomponente (10) des Leitungsstrangs (36) aufweist, wobei ergänzend zumindest eines der folgenden Merkmale ausgebildet ist:
a) der Halter (6) ist in Längsrichtung (L) am Grundkörper (4) verschieblich und entgegen einer Federkraft elastisch gelagert,
b) es ist ein lösbares Sicherungselement (16) angebracht, welches eine Bewegung der Anschlusskomponente (10) in Längsrichtung (L) verhindert oder begrenzt, bis eine vorgegebene, auf das Sicherungselement (16) wirkende Kraft überschritten wird.

2. Haltevorrichtung (2) nach dem vorhergehenden Anspruch, bei der der Grundkörper (4) ein vordere Wand (14) aufweist, gegen die der Halter (6) in Längsrichtung (L) verfahrbar ist.

3. Haltevorrichtung (2) nach dem vorhergehenden Anspruch, wobei zwischen der vorderen Wand (14) und dem Halter (6) zumindest ein Federelement (20) angeordnet ist.

4. Haltevorrichtung (2) nach einem der vorhergehenden Ansprüche, bei der der Halter (6) als ein Schlitten ausgebildet ist, welcher entlang von zumindest einem Führungsbolzen (18) verschiebbar ist, wobei das Federelement (20) um den Führungsbolzen (18) angeordnet ist.

5. Haltevorrichtung (2) nach dem vorhergehenden Anspruch, bei der der Führungsbolzen (18) in der vorderen Wand (14) gelagert ist.

6. Haltevorrichtung (2) nach einem der Ansprüche 2 bis 5, bei der das Sicherungselement (16) die vordere Wand (14) aufweist, die lösbar am Grundkörper (4) befestigt ist.

7. Haltevorrichtung (2) nach einem der vorhergehenden Ansprüche, bei der das Sicherungselement (16) ein lösbares Sperrelement (22) aufweist, welches bevorzugt quer zur Längsrichtung (L) orientiert ist.

8. Haltevorrichtung (2) nach dem vorhergehenden Anspruch, bei der das Sperrelement (22) einen quer verschieblichen Sperrriegel (26) aufweist, über den das Sicherungselement (16) bis zur Überschreitung der Zugkraft am Grundkörper (4) gehalten ist, wobei der Sperrriegel (26) in Querrichtung elastisch, insbesondere mit Hilfe einer Sperrfeder (24) gehalten ist..

9. Haltevorrichtung (2) nach dem vorhergehenden Anspruch und nach Anspruch 2, bei der die vordere Wand (14) über den Sperrriegel (26) lösbar am Grundkörper (4) fixiert ist.

10. Haltevorrichtung (2) nach dem vorhergehenden Anspruch, bei der die vordere Wand (14) über einen Sicherungsfaden (38) insbesondere mit dem Grundkörper (4) verbunden ist.

11. Haltevorrichtung (2) nach einem der vorhergehenden Ansprüche, bei der die Federkraft derart gewählt ist und das Sicherungselement (16) derart ausgebildet ist, dass das Sicherungselement (16) erst auslöst, wenn ein vorbestimmter Wert der Federkraft überschritten wird.

12. Haltevorrichtung (2) nach einem der vorhergehenden Ansprüche, welche derart ausgebildet ist, dass im Falle eines Auslösens des Sicherungselements (16) der Halter (6) den Grundkörper (4) verlässt.

13. Haltevorrichtung (2) nach einem der Ansprüche 1 bis 11, welche derart ausgebildet ist, dass im Falle eines Auslösens des Sicherungselements (16) der Halter (6) im Grundkörper (4) verbleibt und hierzu insbesondere ein Anschlag für den Halter (6) angeordnet ist.

14. Montagevorrichtung, welche einen Träger (32) mit mehreren Halteelementen (34) zur Fixierung des Leitungsstrangs (36) aufweist, wobei der Leitungsstrang (36) zwischen zumindest zwei Halteelementen (34) gehalten ist und zumindest eines der Halteelemente (22) mit einer jeweiligen Haltevorrichtung (2) nach einem der vorhergehenden Ansprüche versehen ist.

15. Verfahren zur insbesondere automatisierten Fertigung eines bevorzugt elektrischen Leitungsstrangs (36) mit Hilfe zumindest einer Haltevorrichtung (2) nach einem der Ansprüche 1 bis 13, wobei endseitig am Leitungsstrang (36) eine Anschlusskomponente (10), insbesondere ein Stecker befestigt ist, welcher in den Halter (6) der Haltevorrichtung eingelegt wird, wobei bei einer Zugbelastung auf den Leitungsstrang (36) dieser zusammen mit der im Halter (6) einliegenden Anschlusskomponente (10) in Längsrichtung (L) gezogen wird und dabei zumindest einer der beiden folgenden Schritte erfolgt:
- der Halter (6) wird gegen eine Federkraft elastisch in Längsrichtung (L) innerhalb des Grundkörpers (4) verschoben,
- am Grundkörper (4) ist ein Sicherungselement (16) angebracht, welches bei Überschreiten einer vorgegebenen, auf das Sicherungselement (16) in Längsrichtung (L) wirkenden Zugkraft infolge der auf den Leitungsstrang (36) einwirkenden Zugbelastung auslöst.

## Claims

1. A holding device (2) for the particularly automated production of a particularly electrical cable strand (36), which has a connection component (10) at its end, with a base body (4) which extends from a rear end (4A) to a front end (4B) in a longitudinal direction (L) and with a holder (6) which has a holding area (8) for fixing the connection component (10) of the cable strand (36), wherein at least one of the following features is additionally formed:
a) the holder (6) is displaceable in the longitudinal direction (L) on the base body (4) and is elastically mounted against a spring force,
b) a detachable securing element (16) is provided, which prevents or limits movement of the connecting component (10) in the longitudinal direction (L) until a predetermined force, acting on the securing element (16), is exceeded.

2. The holding device (2) according to the preceding claim, in which the base body (4) has a front wall (14) against which the holder (6) can be moved in the longitudinal direction (L).

3. The holding device (2) according to the preceding claim, wherein at least a spring element (20) is arranged between the front wall (14) and the holder (6).

4. The holding device (2) according to any one of the preceding claims, in which the holder (6) is formed as a carriage which is displaceable along at least one guide pin (18), wherein the spring element (20) is arranged around the guide pin (18).

5. The holding device (2) according to the preceding claim, in which the guide pin (18) is mounted in the front wall (14).

6. The holding device (2) according to any one of claims 2 to 5, in which the securing element (16) has the front wall (14) which is releasably fastened to the base body (4).

7. The holding device (2) according to any one of the preceding claims, in which the securing element (16) has a releasable locking element (22) which is preferably oriented transversely to the longitudinal direction (L).

8. The holding device (2) according to the preceding claim, in which the locking element (22) has a transversely displaceable locking bar (26) by means of which the securing element (16) is held on the base body (4) until the tensile force is exceeded, wherein the locking bar (26) is elastically held in the transverse direction, in particular by means of a locking spring (24).

9. The holding device (2) according to the preceding claim and according to claim 2, in which the front wall (14) is releasably fixed to the base body (4) via the locking bolt (26).

10. The holding device (2) according to the preceding claim, in which the front wall (14) is connected in particular to the base body (4) via a securing thread (38).

11. The holding device (2) according to any one of the preceding claims, in which the spring force is selected and the securing element (16) is formed such that the securing element (16) is only triggered when a predetermined value of the spring force is exceeded.

12. The holding device (2) according to any one of the preceding claims, which is formed such that, in the event of triggering of the securing element (16), the holder (6) leaves the base body (4).

13. The holding device (2) according to any one of claims 1 to 11, which is formed such that, in the event of triggering of the securing element (16), the holder (6) remains in the base body (4) and, for this purpose, in particular a stop for the holder (6) is arranged.

14. A mounting device, which has a carrier (32) with a plurality of holding elements (34) for fixing the cable strand (36), wherein the cable strand (36) is held between at least two holding elements (34) and at least one of the holding elements (22) is provided with a respective holding device (2) according to any one of the preceding claims.

15. A method for the particularly automated production of a preferably electrical cable strand (36) with the aid of at least a holding device (2) according to any one of claims 1 to 13, wherein a connection component (10), in particular a plug, is fastened to the end of the cable strand (36), which is inserted into the holder (6) of the holding device, wherein, when a tensile load is applied to the cable strand (36), the latter is pulled in the longitudinal direction (L) together with the connection component (10), inserted in the holder (6), and at least one of the two following steps takes place:
- the holder (6) is elastically displaced in the longitudinal direction (L) within the base body (4) against a spring force,
- a securing element (16) is provided to the base body (4), which is triggered when a predetermined tensile force acting on the securing element (16) in the longitudinal direction (L) is exceeded as a result of the tensile load, acting on the cable strand (36).

## Revendications

1. Dispositif de maintien (2) pour la fabrication, en particulier automatisée, d'un faisceau de câbles (36), en particulier électriques, qui présente à une extrémité un composant de connexion (10), comportant un corps de base (4) qui s'étend dans une direction longitudinale (L) d'une extrémité arrière (4A) à une extrémité avant (4B), ainsi que comportant un support (6) qui présente une zone de maintien (8) destinée à la fixation du composant de connexion (10) du faisceau de câbles (36), au moins une des caractéristiques suivantes étant en outre réalisée :
a) le support (6) est déplaçable en direction longitudinale (L) sur le corps de base (4) et est monté de manière élastique contre une force de ressort,
b) est fixé un élément de sécurité amovible (16) qui empêche ou limite un mouvement du composant de connexion (10) en direction longitudinale (L) jusqu'à ce que soit excédée une force préétablie agissant sur l'élément de sécurité (16).

2. Dispositif de maintien (2) selon la revendication précédente, dans lequel le corps de base (4) présente une paroi avant (14), contre laquelle le support (6) est déplaçable en direction longitudinale (L).

3. Dispositif de maintien (2) selon la revendication précédente, dans lequel au moins un élément de ressort (20) est disposé entre la paroi avant (14) et le support (6).

4. Dispositif de maintien (2) selon l'une quelconque des revendications précédentes, dans lequel le support (6) est configuré sous forme d'un chariot qui peut être déplacé le long d'au moins un axe de guidage (18), l'élément de ressort (20) étant disposé autour de l'axe de guidage (18).

5. Dispositif de maintien (2) selon la revendication précédente, dans lequel l'axe de guidage (18) est logé dans la paroi avant (14).

6. Dispositif de maintien (2) selon l'une quelconque des revendications 2 à 5, dans lequel l'élément de sécurité (16) comporte la paroi avant (14) qui est fixée de manière amovible au corps de base (4).

7. Dispositif de maintien (2) selon l'une quelconque des revendications précédentes, dans lequel l'élément de sécurité (16) comporte un élément de blocage (22) amovible qui est orienté de préférence transversalement à la direction longitudinale (L).

8. Dispositif de maintien (2) selon la revendication précédente, dans lequel l'élément de blocage (22) comporte un verrou de blocage (26) déplaçable transversalement, au moyen duquel l'élément de sécurité (16) est maintenu sur le corps de base (4) jusqu'au dépassement de la force de traction, le verrou de blocage (26) étant maintenu de manière élastique en direction transversale, en particulier à l'aide d'un ressort de blocage (24).

9. Dispositif de maintien (2) selon la revendication précédente et la revendication 2, dans lequel la paroi avant (14) est fixée de manière amovible sur le corps de base (4) par l'intermédiaire du verrou de blocage (26).

10. Dispositif de maintien (2) selon la revendication précédente, dans lequel la paroi avant (14) est reliée par un fil de sécurité (38) en particulier au corps de base (4).

11. Dispositif de maintien (2) selon l'une quelconque des revendications précédentes, dans lequel la force de ressort est choisie de façon telle et l'élément de sécurité (16) est configuré de façon telle que l'élément de sécurité (16) ne se déclenche que lorsqu'est excédée une valeur préétablie de la force de ressort.

12. Dispositif de maintien (2) selon l'une quelconque des revendications précédentes, qui est conçu de façon telle que dans le cas d'un déclenchement de l'élément de sécurité (16), le support (6) quitte le corps de base (4).

13. Dispositif de maintien (2) selon l'une quelconque des revendications 1 à 11, qui est conçu de façon telle que, dans le cas d'un déclenchement de l'élément de sécurité (16), le support (6) reste dans le corps de base (4) et à cet effet en particulier une butée est disposée pour le support (6).

14. Dispositif de montage, qui comporte un support (32) comportant plusieurs éléments de maintien (34) destinés à la fixation du faisceau de câbles (36), le faisceau de câbles (36) étant maintenu entre au moins deux éléments de maintien (34) et au moins un des éléments de maintien (22) est muni d'un dispositif de maintien (2) respectif selon l'une quelconque des revendications précédentes.

15. Procédé pour la fabrication, en particulier automatisée, d'un faisceau de câbles (36), de préférence électriques, à l'aide d'au moins un dispositif de maintien (2) selon l'une quelconque des revendications 1 à 13, dans lequel à une extrémité du faisceau de câbles (36) est fixé un composant de connexion (10), en particulier un connecteur qui est inséré dans le support (6) du dispositif de maintien, dans lequel lorsque le faisceau de câbles (36) est soumis à une contrainte de traction il est tiré en direction longitudinale (L) conjointement avec le composant de connexion (10) inséré dans le support (6), et au moins l'une des deux étapes suivantes s'effectue alors :
- le support (6) est déplacé de manière élastique contre une force de ressort en direction longitudinale (L) à l'intérieur du corps de base (4),
- sur le corps de base (4) est fixé un élément de sécurité (16) qui, en cas de dépassement d'une force de traction préétablie, agissant en direction longitudinale (L) sur l'élément de sécurité (16), se déclenche par suite de la contrainte de traction agissant sur le faisceau de câbles (36).
